# EUROPÄISCHE PATENTSCHRIFT

(11) **EP 3 243 981 B1**
(45) Veröffentlichungstag und Bekanntmachung des Hinweises auf die Patenterteilung: **22.04.2020**
(21) Anmeldenummer: 17169778.2
(22) Anmeldetag: 05.05.2017
(51) Int. Cl.: E05B 17/20, E05C 9/02, E05B 15/00

(54) **SCHLOSS**
LOCK
SERRURE

(30) Priorität: 09.05.2016 DE 102016207937
(43) Veröffentlichungstag der Anmeldung: 15.11.2017
(73) Patentinhaber: GEZE GmbH, 71229 Leonberg (DE)
(72) Erfinder: Schunn, Stephan, 71120 Grafenau (DE); Röckle, Jürgen, 73230 Kirchheim (DE)

(56) Entgegenhaltungen:
- EP-A2- 1 970 507
- GB-A- 1 508 838
- GB-A- 2 168 748
- US-A1- 2008 078 216

## Beschreibung

Die vorliegende Erfindung betrifft ein Schloss mit mehreren Verriegelungselementen, die jeweils zwischen einer ausgefahrenen Verriegelungsposition und einer eingefahrenen Freigabeposition bewegbar sind.

Bei den bisher bekannten Schlössern mit einer Mehrfachverriegelung sind die Zusatzverriegelungen so mit dem zur Betätigung der Hauptverriegelung vorgesehenen Schlossgetriebe gekoppelt, dass sowohl eine jeweilige Verriegelungsbewegung als auch eine jeweilige Entriegelungsbewegung des Schlosses direkt auf die Zusatzverriegelungselemente übertragen wird. Die Verbindung der Zusatzverriegelungselemente mit den diesen zugeordneten Verbindungselementen ist bei den bekannten Schlössern also starr ausgeführt, was zur Folge hat, dass bei einer Manipulation irgendeines Zusatzverriegelungselements stets auch die restlichen Verriegelungselemente mit bewegt werden können. Zudem ist bei einer Fehlfunktion eines der Verriegelungselemente wie beispielsweise einem Verklemmen eines solchen Verriegelungselements das komplette Schloss funktionsunfähig.

Die Druckschriften GB 2 168 748 A sowie GB 1 508 838 A zeigen bereits Schlösser mit Haupt- und Zusatzverriegelungselementen.

Der Erfindung liegt somit die Aufgabe zugrunde, ein Schloss der eingangs genannten Art anzugeben, das sowohl einen höheren Schutz gegen eine Manipulation als auch eine zuverlässigere Verriegelung gewährleistet.

Erfindungsgemäß wird die Aufgabe durch ein Schloss mit den Merkmalen des Anspruchs 1 gelöst. Bevorzugte Ausführungsformen des erfindungsgemäßen Schlosses ergeben sich aus den Unteransprüchen, der vorliegenden Beschreibung sowie der Zeichnung.

Das erfindungsgemäße Schloss umfasst mehrere Verriegelungselemente, die jeweils zwischen einer ausgefahrenen Verriegelungsposition und einer eingefahrenen Freigabeposition bewegbar sind, wobei die Verriegelungselemente ein über ein in einem Schlosskasten angeordnetes Schlossgetriebe betätigbares Hauptverriegelungselement und wenigstens ein Zusatzverriegelungselement umfassen. Dabei ist ein jeweiliges Zusatzverriegelungselement durch Federkraft in seine ausgefahrene Verriegelungsposition vorgespannt und nur in Öffnungsrichtung, in der es entgegen der Federkraft aus seiner ausgefahrenen Verriegelungsposition in seine eingefahrene Freigabeposition bewegt wird, über eine formschlüssige Verbindung durch das Schlossgetriebe beaufschlagbar.

Aufgrund dieser Ausbildung sind die einzelnen Zusatzverriegelungselemente sowohl vom Hauptverriegelungselement als auch untereinander so entkoppelt, dass bei einer Manipulation irgendeines Zusatzverriegelungselements ausgeschlossen ist, dass gleichzeitig auch ein weiteres Verriegelungselement mitbewegt wird. Die Sicherheit gegen eine Manipulation von außen im Fall eines Einbruchsversuchs wird somit erhöht. Zudem wird durch die erfindungsgemäße Entkopplung der Verriegelungselemente eine sicherere Verriegelung des Schlosses erreicht. So ist beispielsweise auch dann noch eine sichere Verriegelung gewährleistet, wenn einige wenige Verriegelungselemente defekt sind und zum Beispiel infolge eines verzogenen Türflügels klemmen. Aufgrund der erfindungsgemäßen Entkopplung der Verriegelungselemente bleibt somit auch im Fall einiger defekter Verriegelungselemente die Funktionsfähigkeit der restlichen Verriegelungselemente erhalten.

Gemäß einer bevorzugten praktischen Ausführungsform des erfindungsgemäßen Schlosses ist ein jeweiliges Zusatzverriegelungselement mit dem Schlossgetriebe entweder nur auf Zug oder nur auf Schub verhängt, so dass es durch das Schlossgetriebe über eine Zugbewegung bzw. eine Schubbewegung in Öffnungsrichtung beaufschlagbar ist und in Gegenrichtung ein Freilauf vorliegt.

Indem ein jeweiliges Zusatzverriegelungselement durch das Schlossgetriebe nur in Zugrichtung oder nur in Schubrichtung beaufschlagbar ist, um entgegen der Federkraft in Öffnungsrichtung bewegt zu werden, während in Gegenrichtung ein Freilauf vorliegt, findet die Anbindung des Zusatzverriegelungselements an das Schlossgetriebe nur in einer Richtung, nämlich in Öffnungsrichtung statt, womit die Entkopplung von den restlichen Verriegelungselementen sichergestellt ist.

Ist das Hauptverriegelungselement über ein Schlossgetriebeelement wie insbesondere eine Schlosskulisse oder dergleichen betätigbar, so ist ein jeweiliges Zusatzverriegelungselement bevorzugt mit dem Schlossgetriebeelement nur auf Zug bzw. nur auf Schub verhängt.

Während das Hauptverriegelungselement über das betreffende Schlossgetriebeelement bzw. Schlosskulisse bevorzugt sowohl in Öffnungsrichtung als auch in Schließrichtung betätigbar ist, ist ein jeweiliges Zusatzverriegelungselement mit diesem Schlossgetriebeelement nur in Öffnungsrichtung verhängt, in die es entweder durch eine Zugbewegung oder durch eine Schubbewegung beaufschlagbar ist.

Ein jeweiliges Zusatzverriegelungselement kann insbesondere über ein diesem zugeordnetes Verbindungselement durch das Schlossgetriebe in Öffnungsrichtung beaufschlagbar sein.

Dabei ist bevorzugt das einem jeweiligen Zusatzverriegelungselement zugeordnete Verbindungselement mit dem Schlossgetriebe bzw. dem Schlossgetriebeelement nur auf Zug oder nur auf Schub verhängt.

Gemäß einer zweckmäßigen praktischen Ausführungsform des erfindungsgemäßen Schlosses ist ein jeweiliges Zusatzverriegelungselement bzw. das diesem zugeordnete Verbindungselement für eine Verhängung mit dem Schlossgetriebe nur auf Schub mit einer einseitig offenen Ausnehmung versehen, in der ein dem Schlossgetriebe bzw. dem Schlossgetriebeelement zugeordneter Ansatz bis zur Anlage am Boden der Ausnehmung verschiebbar ist.

Für eine Verhängung eines jeweiligen Zusatzverriegelungselements bzw. des diesem zugeordneten Verbindungselements mit dem Schlossgetriebe nur auf Zug ist vorteilhafterweise eine Haken-Langloch-Verbindung vorgesehen.

Erfindungsgemäß ist ein Zusatzverriegelungselement mit einem Endbereich des Schlossgetriebes bzw. Schlossgetriebeelements nur auf Zug und ein weiteres Zusatzverriegelungselement mit einem gegenüberliegenden Endbereich des Schlossgetriebes bzw. Schlossgetriebeelements nur auf Schub verhängt.

Über ein betreffendes Schlossgetriebeelement wie beispielsweise eine Schlosskulisse oder dergleichen sind somit außer dem Hauptverriegelungselement gleichzeitig auch mehrere Zusatzverriegelungselemente betätigbar, wobei wieder sichergestellt ist, dass die Zusatzverriegelungselemente sowohl gegenüber dem Hauptverriegelungselement als auch untereinander in der beschriebenen Weise entkoppelt, d.h. jeweils nur in Öffnungsrichtung durch das Schlossgetriebe bzw. das Schlossgetriebeelement beaufschlagbar und durch Federkraft in deren Verriegelungsposition vorbelastet sind.

Dabei können die beiden über ein gemeinsames Schlossgetriebeelement in Öffnungsrichtung beaufschlagbaren Zusatzverriegelungselemente in einer Ebene oder auch zueinander versetzt an das Schlossgetriebe bzw. Schlossgetriebeelement angebunden sein.

Eine relativ zueinander versetzte Anbindung der Zusatzverriegelungselemente an das Schlossgetriebeelement bringt den Vorteil mit sich, dass Freiraum für andere Bauteile entsteht. Gemäß einer bevorzugten praktischen Ausführungsform des erfindungsgemäßen Schlosses ist dazu eines der beiden Zusatzverriegelungselemente bzw. das diesem zugeordnete Verbindungselement über ein gekröpftes Zwischenelement an das Schlossgetriebe bzw. das Schlossgetriebeelement angebunden.

Das Hauptverriegelungselement ist bevorzugt im Schlosskasten und die Zusatzverriegelungselemente in je einem eigenen Schließkasten gelagert.

Gemäß einer weiteren vorteilhaften Ausführungsform der Erfindung umfasst das Schloss mindestens eine Kreuzfalle, welche benachbart zum Hauptverriegelungselement angeordnet werden kann. Zusätzlich oder alternativ kann jeweils mindestens eine Kreuzfalle benachbart zu den Zusatzverriegelungselementen angeordnet werden. Die mindestens eine Kreuzfalle umfasst jeweils ein erstes Fallenelement und ein zweites Fallenelement, welche gegeneinander verschwenkbar angeordnet sind. Hierbei können sich das erste Fallenelement und das zweite Fallenelement der Kreuzfalle im ausgeschwenkten Zustand an gegenüberliegenden Innenseiten einer Aussparung im Schließblech abstützen, in welche das Hauptverriegelungselement und/oder die Zusatzverriegelungselemente im ausgeschlossenen Zustand und die Fallenelemente im ausgeschwenkten Zustand eingreifen. Damit ist auch unter Vorlast ein klemmfreier Riegelausschluss des Hauptverriegelungselements und/oder der Zusatzverriegelungselemente sichergestellt.

Die mindestens eine Kreuzfalle kann beispielsweise als geteilte Kreuzfalle ausgeführt werden, welche ein oberhalb des Hauptverriegelungselements und/oder des Zusatzverriegelungselements angeordnetes erstes Kreuzfallenelement und ein unterhalb des Hauptverriegelungselements und/oder des Zusatzverriegelungselements angeordnetes zweites Kreuzfallenelement umfasst.

Bei einer alternativen Ausführungsform der Erfindung kann eine erste Kreuzfalle oberhalb des Hauptverriegelungselements angeordnet werden, und eine zweite Kreuzfalle kann unterhalb des Hauptverriegelungselements angeordnet werden. Zusätzlich oder alternativ kann oberhalb des jeweiligen Zusatzverriegelungselements eine erste Kreuzfalle und unterhalb des jeweiligen Zusatzverriegelungselements eine zweite Kreuzfalle angeordnet werden.

Das Schloss kann insbesondere auch als Panikschloss für einen Flucht- und Rettungsweg ausgeführt sein. Dabei kann durch die betreffende Panikfunktion insbesondere sichergestellt sein, dass mit dem Herunterdrücken einer Handhabe wie beispielsweise eines Türdrückers oder dergleichen alle Verriegelungselemente und Fallen in das Schloss zurückgezogen werden, wodurch die zuvor verschlossene Tür sofort freigegeben wird.

Die Erfindung wird im Folgenden anhand von Ausführungsbeispielen unter Bezugnahme auf die Zeichnung näher erläutert; in dieser zeigen:
- Fig. 1: eine schematische Darstellung einer beispielhaften Ausführungsform eines erfindungsgemäßen Schlosses,
- Fig. 2: eine schematische Darstellung der Anbindung von Zusatzverriegelungselementen an ein zur Betätigung eines Hauptverriegelungselements vorgesehenes Schlossgetriebeelement des Schlosses gemäß Fig. 1,
- Fig. 3: eine vergrößerte Darstellung des Bereichs der Anbindung des nur auf Schub mit dem in Fig. 2 gezeigten Schlossgetriebeelement verhängten Zusatzverriegelungselements an das Schlossgetriebeelement,
- Fig. 4: eine vergrößerte Darstellung des Bereichs der Anbindung des nur auf Zug mit dem in Fig. 1 gezeigten Schlossgetriebeelement verhängten Zusatzverriegelungselements an das Schlossgetriebeelement,
- Fig. 5: eine schematische Darstellung eines erfindungsgemäßen Schlosses mit zwei Zusatzverriegelungselementen.
- Fig. 6: eine schematische perspektivische Darstellung einer beispielhaften weiteren Ausführungsform eines erfindungsgemäßen Schlosses, und
- Fig. 7: eine schematische Vorderansicht des erfindungsgemäßen Schlosses aus Fig. 6.

Die Fig. 1 bis 7 zeigen in schematischer Darstellung beispielhafte Ausführungsformen eines erfindungsgemäßen Schlosses 10 mit mehreren Verriegelungselementen 14, 14A, 48, 50, die jeweils zwischen einer ausgefahrenen Verriegelungsposition und einer eingefahrenen Freigabeposition bewegbar sind. Zudem kann das Schloss 10 mit einem Schließzylinder 20 und einer Drückernuss 22 versehen sein (vgl. Fig. 1 und 5).

Das Schloss 10 kann beispielsweise als rein mechanisches, selbstverriegelndes Schloss ausgeführt und mit einer Panikfunktion ausgestattet sein, wobei das Schloss 10 von einer Seite jederzeit durch Betätigung eines Drückers entriegelbar ist, während von der anderen Seite ein Öffnen der Verriegelung nur über den Schließzylinder 20 möglich ist. Das Schloss 10 kann jedoch beispielsweise auch mit einer geteilten Drückernuss 22 ausgestattet sein, die elektromagnetisch oder elektromechanisch betätigbar ist. Es besteht damit die Möglichkeit, den Drücker einer Schlossseite vom Öffnungsmechanismus zu entkoppeln, wodurch der Zugang in einen gesicherten Bereich gesteuert werden kann. Das Schloss 10 kann beispielsweise auch motorisch betätigbar sein.

Die Verriegelungselemente 14, 14A, 48, 50 umfassen ein über ein in einem Schlosskasten 12 angeordnetes Schlossgetriebe 24 insbesondere sowohl in Verriegelungsrichtung als auch in Entriegelungsrichtung beaufschlagbares Hauptverriegelungselement 14, 14A und Zusatzverriegelungselemente 48, 50. Erfindungsgemäß ist ein jeweiliges Zusatzverriegelungselement 48, 50 durch Federkraft in seine ausgefahrene Verriegelungsposition vorgespannt und nur in Öffnungsrichtung, in der es entgegen der Federkraft aus seiner ausgefahrenen Verriegelungsposition in seine eingefahrene Freigabeposition bewegt wird, über eine formschlüssige Verbindung durch das Schlossgetriebe 24 beaufschlagbar. Die Zusatzverriegelungselemente 48, 50 werden also jeweils nur durch Federkraft in ihre ausgefahrene Verriegelungsposition bewegt. Durch das Schlossgetriebe 24 sind sie jeweils nur in Öffnungsrichtung entgegen der Federkraft beaufschlagbar. Die Zusatzverriegelungselemente 48, 50 sind demzufolge von dem Hauptverriegelungselement 14, 14A und untereinander so entkoppelt, dass im Fall einer Manipulation eines der Zusatzverriegelungselemente 48, 50 verhindert wird, dass gleichzeitig auch noch ein weiteres Verriegelungselement in Öffnungsrichtung mitbewegt wird.

Wie insbesondere aus Fig. 1, 5, 7 und 8 weiter ersichtlich ist, ist das Hauptverriegelungselement 14 ebenso wie eine Hilfsfalle 44 im Schlosskasten 12 gelagert.

Wie anhand der Fig. 2 bis 4 zu erkennen ist, kann dazu ein jeweiliges Zusatzverriegelungselement 48, 50 mit dem Schlossgetriebe 24 entweder nur auf Zug oder nur auf Schub verhängt sein, so dass es durch das Schlossgetriebe 24 über eine Zugbewegung bzw. eine Schubbewegung in Öffnungsrichtung 26 beaufschlagbar ist und in Gegenrichtung ein Freilauf vorliegt.

Im vorliegenden Fall ist das Hauptverriegelungselement 14, 14A über ein Schlossgetriebeelement 28 wie insbesondere eine Schlosskulisse oder dergleichen betätigbar und ein jeweiliges Zusatzverriegelungselement 48, 50 mit dem Schlossgetriebeelement 28 nur auf Zug bzw. nur auf Schub verhängt, so dass es durch dieses Schlossgetriebeelement 28 nur in Zugrichtung bzw. nur in Schubrichtung und damit jeweils nur in Öffnungsrichtung 26 beaufschlagbar ist.

Wie anhand der Fig. 2 bis 4 zu erkennen ist, kann ein jeweiliges Zusatzverriegelungselement 48, 50 über ein diesem zugeordnetes Verbindungselement 30, 32 durch das Schlossgetriebeelement 28 in Öffnungsrichtung 26 beaufschlagbar sein. Dabei ist das einem jeweiligen Zusatzverriegelungselement 48, 50 zugeordnete Verbindungselement 30, 32 mit dem Schlossgetriebeelement 28 nur auf Zug oder nur auf Schub verhängt.

Wie insbesondere anhand der Fig. 3 zu erkennen ist, kann ein jeweiliges Zusatzverriegelungselement 50 bzw. das diesem zugeordnete Verbindungselement 32 für eine Verhängung mit dem Schlossgetriebeelement 28 nur auf Schub mit einer einseitig offenen Ausnehmung 34 versehen sein, in der ein dem Schlossgetriebeelement 28 zugeordneter Ansatz 36 bis zur Anlage am Boden 38 der Ausnehmung 34 verschiebbar ist.

Dagegen kann für eine Verhängung eines jeweiligen Zusatzverriegelungselements 48 bzw. des diesem zugeordneten Verbindungselements 30 mit dem Schlossgetriebeelement 28 nur auf Zug eine Haken-Langloch-Verbindung vorgesehen sein (vgl. Fig. 4), wobei im vorliegenden Fall beispielsweise das Schlossgetriebeelement 28 mit einem Haken 40 versehen ist.

Wie insbesondere anhand der Fig. 2 zu erkennen ist, kann ein Zusatzverriegelungselement 48 mit einem Endbereich des Schlossgetriebes 24 bzw. Schlossgetriebeelements 28 nur auf Zug und ein weiteres Zusatzverriegelungselement 50 mit einem gegenüberliegenden Endbereich des Schlossgetriebes 24 bzw. Schlossgetriebeelements 28 nur auf Schub verhängt sein. Dabei können die beiden Zusatzverriegelungselemente 48, 50 in einer Ebene oder zueinander versetzt an das Schlossgetriebe 24 bzw. das Schlossgetriebeelement 28 angebunden sein.

Dabei kann im letzteren Fall eines der beiden Zusatzverriegelungselemente 48, 50 bzw. das diesem zugeordnete Verbindungselement 30, 32 über ein gekröpftes Zwischenelement 42 (vgl. die Fig. 2 und 4) an das Schlossgetriebe 24 bzw. das Schlossgetriebeelement 28 angebunden sein, wobei im vorliegenden Fall beispielsweise das dem Zusatzverriegelungselement 48 zugeordnete Verbindungselement 30 über ein solches gekröpftes Zwischenelement 42 an das Schlossgetriebeelement 28 angebunden ist. Dabei ist das Langloch 46 der zuvor erwähnten Haken-Langloch-Verbindung beim dargestellten Ausführungsbeispiel in dem Zwischenelement 42 vorgesehen. Wie bereits erwähnt, ist das Schlossgetriebeelement 28 mit dem mit diesem Langloch 46 zusammenwirkenden Haken 40 versehen.

Wie anhand der Fig. 5 zu erkennen ist, können die Zusatzverriegelungselemente 48, 50 in Schließkästen 54, 56 untergebracht sein, die an beidseitigen Verlängerungen einer mit dem Schlosskasten 12 verbundenen Stulpschiene 52 angeordnet sind, wobei die Schließkästen 54, 56 jeweils mit einer Öffnung für das betreffende Zusatzverriegelungselement 48, 50 versehen sind. Damit ist die betreffende Tür auch oben und unten verriegelbar. Im dargestellten Ausführungsbeispiel sind die Zusatzverriegelungselemente 48, 50 als Haken ausgeführt und greifen in der ausgefahrenen Verriegelungsposition jeweils in nicht näher dargestellte Aussparungen eines nicht dargestellten Schließblechs ein.

In vorteilhafter Weise kann das Schloss 10 zudem mindestens eine Kreuzfalle 15, 15A, 15B mit zwei auf einander gegenüberliegenden Seiten des Hauptverriegelungselements 14, 14A angeordneten Fallenelementen 16, 16A, 16B, 18, 18A, 18B umfassen (vgl. Fig. 1, 5, 6 und 7). Das Hauptverriegelungselement 14, 14A und die Kreuzfallenelemente 16, 16, 1618 sind ebenso wie die Hilfsfalle 44 im Schlosskasten 12 gelagert. Durch mindestens eine solche Kreuzfalle 15, 15A, 15B ist für das Hauptverriegelungselement 14, 13A auch unter Vorlast ein klemmfreier Riegelausschluss sichergestellt.

Wie aus Fig. 1 und 5 weiter ersichtlich ist, ist die Kreuzfalle 15 im dargestellten Ausführungsbeispiel als geteilte Kreuzfalle ausgeführt, welche ein oberhalb des Hauptverriegelungselements 14 angeordnetes erstes Kreuzfallenelement 16 und ein unterhalb des Hauptverriegelungselements 14 angeordnetes zweites Kreuzfallenelement 18 umfasst. Hierbei stützt sich das erste Kreuzfallenelement 16 und das zweite Kreuzfallenelement 18 im ausgeschwenkten Zustand an gegenüberliegenden Innenseiten der Aussparung im Schließblech ab, in welche das Hauptverriegelungselement 14 im ausgeschlossenen Zustand eingreift.

Bei einem nicht dargestellten Ausführungsbeispiel der Erfindung sind die als Haken ausgeführten Zusatzverriegelungselemente 48, 50 jeweils durch eine Riegel-Fallen-Kombination ersetzt, welche ein als Schieber ausgeführtes Zusatzverriegelungselement 48, 50 und die geteilte Kreuzfalle 15 mit zwei Kreuzfallenelementen 16, 18 umfasst. Hierbei ist das erste Kreuzfallenelement 16 oberhalb des zugehörigen Zusatzverriegelungselements 48, 50 angeordnet und das zweite Kreuzfallenelement 18 ist unterhalb des zugehörigen Zusatzverriegelungselements 48, 50 angeordnet.

Wie aus Fig. 6 und 7 weiter ersichtlich ist, ist bei dem dargestellten alternativen Ausführungsbeispiel eine erste Kreuzfalle 15A mit zwei Kreuzfallenelementen 16A, 18A oberhalb des Hauptverriegelungselements 14A angeordnet, und eine zweite Kreuzfalle 15B mit zwei Kreuzfallenelementen 16B, 18B ist unterhalb des Hauptverriegelungselements 14A angeordnet. Wie aus Fig. 6 und 7 weiter ersichtlich ist, sind die erste Kreuzfalle 15A und die zweite Kreuzfalle 15B spiegelsymmetrisch zu einer Mittelquerachse QA des Verriegelungselements 7 angeordnet. Das bedeutet, dass die beiden Kreuzfallen 15A, 15B jeweils den gleichen Abstand zum Verriegelungselement 14A aufweisen.

Wie aus Fig. 6 und 7 weiter ersichtlich ist, sind das erste Fallenelement 16A der ersten Kreuzfalle 15A und das erste Fallenelement 16B der zweiten Kreuzfalle 15B spiegelsymmetrisch zur Mittelquerachse QA des Verriegelungselements 7 angeordnet. Zudem sind das zweite Fallenelement 18A der ersten Kreuzfalle 15A und das zweite Fallenelement 18B der zweiten Kreuzfalle 15B ebenfalls spiegelsymmetrisch zur Mittelquerachse QA des Verriegelungselements 14A angeordnet. Die ersten Fallenelemente 16A, 16B können sich mit einer jeweiligen Anschlagfläche an einer ersten Innenseite der nicht dargestellten Aussparung im Schließblech abstützen, und die zweiten Fallenelemente 18A, 18B können sich mit einer jeweiligen Anschlagfläche an einer zweiten Innenseite der nicht dargestellten Aussparung im Schließblech abstützen. Durch diese Anordnung können die beiden Kreuzfallen 15A, 15B mittels oberhalb und unterhalb des Verriegelungselements 14A angeordneten Abstützpunkten in vorteilhafter Weise in beide Öffnungsrichtungen Vorlastkräfte abbauen, so dass das Verriegelungselement 14A auch bei wirkenden Vorlastkräften in der Aussparung des nicht dargestellten Schließblechs zentriert bleibt und ein sicheres Bewegen des Verriegelungselements 14A im Panikfall ermöglicht wird.

Bei einem nicht dargestellten Ausführungsbeispiel der Erfindung sind die als Haken ausgeführten Zusatzverriegelungselemente 48, 50 jeweils durch eine Riegel-Fallen-Kombination ersetzt, welche ein als Schieber ausgeführtes Zusatzverriegelungselement 48, 50 und zwei Kreuzfallen 15A, 15B mit jeweils zwei Kreuzfallenelementen 16A, 18A, 16B, 18B umfasst. Hierbei ist die erste Kreuzfalle 15A oberhalb des zugehörigen Zusatzverriegelungselements 48, 50 angeordnet, und die zweite Kreuzfalle 15B ist unterhalb des zugehörigen Zusatzverriegelungselements 48, 50 angeordnet.

Das Schloss 10 kann insbesondere auch als Panikschloss für einen Flucht- und Rettungsweg ausgeführt sein. Dabei kann durch eine entsprechende Panikfunktion insbesondere sichergestellt sein, dass durch Betätigung einer Handhabe wie beispielsweise eines Türdrückers alle Verriegelungselemente und Fallen in das Schloss 10 zurückgezogen werden, so dass die zuvor verschlossene Tür sofort freigegeben wird.

### Bezugszeichenliste

- 10: Schloss
- 12: Schlosskasten
- 14, 14A: Hauptverriegelungselement
- 15, 15A, 15B: Kreuzfalle
- 16, 16A, 16B: erstes Kreuzfallenelement
- 18, 18A, 18B: zweites Kreuzfallenelement
- 20: Schließzylinder
- 22: Drückernuss
- 24: Schlossgetriebe
- 26: Öffnungsrichtung
- 28: Schlossgetriebeelement
- 30: Verbindungselement
- 32: Verbindungselement
- 34: Ausnehmung
- 36: Ansatz
- 38: Boden
- 40: Haken
- 42: Zwischenelement
- 44: Hilfsfalle
- 46: Langloch
- 48: Zusatzverriegelungselement
- 50: Zusatzverriegelungselement
- 52: Stulpschiene
- 54: Schließkasten
- 56: Schließkasten
- QA: Mittelquerachse

## Patentansprüche

1. Schloss (10) mit mehreren Verriegelungselementen (14, 14A, 48, 50), die jeweils zwischen einer ausgefahrenen Verriegelungsposition und einer eingefahrenen Freigabeposition bewegbar sind, wobei die Verriegelungselemente (14, 14A, 48, 50) ein über ein in einem Schlosskasten (12) angeordnetes Schlossgetriebe (24) betätigbares Hauptverriegelungselement (14, 14A) und wenigstens ein Zusatzverriegelungselement (48, 50) umfassen, das durch Federkraft in seine ausgefahrene Verriegelungsposition vorgespannt und nur in Öffnungsrichtung (26), in der es entgegen der Federkraft aus seiner ausgefahrenen Verriegelungsposition in seine eingefahrene Freigabeposition bewegt wird, über eine formschlüssige Verbindung durch das Schlossgetriebe (24) beaufschlagbar ist,
**dadurch gekennzeichnet, dass** ein Zusatzverriegelungselement (48) mit einem Endbereich des Schlossgetriebes (24) bzw. Schlossgetriebeelements (28) nur auf Zug und ein weiteres Zusatzverriegelungselement (50) mit einem gegenüber liegenden Endbereich des Schlossgetriebes (24) bzw. Schlossgetriebeelements (28) nur auf Schub verhängt ist.

2. Schloss nach Anspruch 1,
**dadurch gekennzeichnet, dass** ein jeweiliges Zusatzverriegelungselement (48, 50) mit dem Schlossgetriebe (24) entweder nur auf Zug oder nur auf Schub verhängt ist, so dass es durch das Schlossgetriebe über eine Zugbewegung bzw. eine Schubbewegung in Öffnungsrichtung (26) beaufschlagbar ist und in Gegenrichtung ein Freilauf vorliegt.

3. Schloss nach Anspruch 1,
**dadurch gekennzeichnet, dass** das Hauptverriegelungselement (14, 14A) über ein Schlossgetriebeelement (28) wie insbesondere eine Schlosskulisse oder dergleichen betätigbar und ein jeweiliges Zusatzverriegelungselement (48, 50) mit dem Schlossgetriebeelement (28) nur auf Zug bzw. nur auf Schub verhängt ist.

4. Schloss nach zumindest einem der vorstehenden Ansprüche,
**dadurch gekennzeichnet, dass** ein jeweiliges Zusatzverriegelungselement (48, 50) über ein diesem zugeordnetes Verbindungselement (30, 32) durch das Schlossgetriebe (24) in Öffnungsrichtung (26) beaufschlagbar ist.

5. Schloss nach Anspruch 4,
**dadurch gekennzeichnet, dass** das einem jeweiligen Zusatzverriegelungselement (48, 50) zugeordnete Verbindungselement (30, 32) mit dem Schlossgetriebe (24) bzw. dem Schlossgetriebeelement (28) nur auf Zug oder nur auf Schub verhängt ist.

6. Schloss nach zumindest einem der vorstehenden Ansprüche,
**dadurch gekennzeichnet, dass** ein jeweiliges Zusatzverriegelungselement (50) bzw. das diesem zugeordnete Verbindungselement (32) für eine Verhängung mit dem Schlossgetriebe (24) nur auf Schub mit einer einseitig offenen Ausnehmung (34) versehen ist, in der ein dem Schlossgetriebe (24) bzw. dem Schlossgetriebeelement (28) zugeordneter Ansatz (36) bis zur Anlage am Boden (38) der Ausnehmung (34) verschiebbar ist.

7. Schloss nach zumindest einem der vorstehenden Ansprüche,
**dadurch gekennzeichnet, dass** für eine Verhängung eines jeweiligen Zusatzverriegelungselements (48) bzw. des diesem zugeordneten Verbindungselements (30) mit dem Schlossgetriebe (24) nur auf Zug eine Haken-Langloch-Verbindung vorgesehen ist.

8. Schloss nach zumindest einem der vorstehenden Ansprüche,
**dadurch gekennzeichnet, dass** die beiden Zusatzverriegelungselemente (48, 50) in einer Ebene an das Schlossgetriebe (24) bzw. das Schlossgetriebeelement (28) angebunden sind.

9. Schloss nach zumindest einem der vorstehenden Ansprüche,
**dadurch gekennzeichnet, dass** die beiden Zusatzverriegelungselemente (48, 50) zueinander versetzt an das Schlossgetriebe (24) bzw. das Schlossgetriebeelement (28) angebunden sind.

10. Schloss nach Anspruch 9,
**dadurch gekennzeichnet, dass** eines der beiden Zusatzverriegelungselemente (48, 50) bzw. das diesem zugeordnete Verbindungselement (30, 32) über ein gekröpftes Zwischenelement (42) an das Schlossgetriebe (24) bzw. das Schlossgetriebeelement (28) angebunden ist.

11. Schloss nach zumindest einem der vorstehenden Ansprüche,
**dadurch gekennzeichnet, dass** das Hauptverriegelungselement (14, 14A) im Schlosskasten (12) und die Zusatzverriegelungselemente (48, 50) in je einem eigenen Schließkasten gelagert sind.

12. Schloss nach zumindest einem der vorstehenden Ansprüche,
**dadurch gekennzeichnet, dass** mindestens eine Kreuzfalle (15, 15A, 15B) benachbart zum Hauptverriegelungselement (14, 14A) und/oder zum Zusatzverriegelungselemente (48, 50) angeordnet ist, wobei die mindestens eine Kreuzfalle (15, 15A, 15B) jeweils ein erstes Fallenelement (16, 16A, 16B) und ein zweites Fallenelement (18, 18A, 18B) umfasst, welche gegeneinander verschwenkbar angeordnet sind.

13. Schloss nach Anspruch 12,
**dadurch gekennzeichnet, dass** die mindestens eine Kreuzfalle (15) als geteilte Kreuzfalle ausgeführt ist, welche ein oberhalb des Hauptverriegelungselements (14) und/oder des Zusatzverriegelungselemente (48, 50) angeordnetes erstes Kreuzfallenelement (16) und ein unterhalb des Hauptverriegelungselements (14) und/oder des Zusatzverriegelungselemente (48, 50) angeordnetes zweites Kreuzfallenelement (18) umfasst.

14. Schloss nach Anspruch 12,
**dadurch gekennzeichnet, dass** eine erste Kreuzfalle (15A) oberhalb des Hauptverriegelungselements (14) und/oder des Zusatzverriegelungselemente (48, 50) angeordnet ist und eine zweite Kreuzfalle (15B) unterhalb des Hauptverriegelungselements (14) und/oder des Zusatzverriegelungselemente (48, 50) angeordnet ist.

15. Schloss nach zumindest einem der vorstehenden Ansprüche,
**dadurch gekennzeichnet, dass** es als Panikschloss für einen Flucht- und Rettungsweg ausgeführt ist.

## Claims

1. Lock (10) having a plurality of locking elements (14, 14A, 48, 50) which are each able to move between an extended locking position and a retracted release position, wherein the locking elements (14, 14A, 48, 50) comprise a main locking element (14, 14A), which can be actuated by way of a lock mechanism (24) which is arranged in a lock case (12), and at least one additional locking element (48, 50) which is preloaded by spring force into the extended locking position thereof and which can only be loaded by the lock mechanism (24), by way of a positively locking connection, in the opening direction (26), in which it is moved, counter to the spring force, from the extended locking position thereof to the retracted release position thereof,
**characterized in that** an additional locking element (48) is subjected only to tension with an end region of the lock mechanism (24) or lock mechanism element (28), and a further additional locking element (50) is subjected only to shear with an opposite end region of the lock mechanism (24) or lock mechanism element (28).

2. Lock according to Claim 1,
**characterized in that** a respective additional locking element (48, 50) is subjected either only to tension or only to shear with the lock mechanism (24), such that it can be loaded in the opening direction (26) by the lock mechanism, by way of a tensile movement or a shear movement, and freewheels in the opposite direction.

3. Lock according to Claim 1,
**characterized in that** the main locking element (14, 14A) can be actuated by way of a lock mechanism element (28), such as, in particular, a lock slotted guide or the like, and a respective additional locking element (48, 50) is subjected only to tension or only to shear with the lock mechanism element (28).

4. Lock according to at least one of the preceding claims, **characterized in that** a respective additional locking element (48, 50) can be loaded in the opening direction (26) by the lock mechanism (24), by way of a connecting element (30, 32) which is assigned to said additional locking element.

5. Lock according to Claim 4,
**characterized in that** the connecting element (30, 32) which is assigned to a respective additional locking element (48, 50) is subjected only to tension or only to shear with the lock mechanism (24) or the lock mechanism element (28).

6. Lock according to at least one of the preceding claims, **characterized in that** a respective additional locking element (50) or the connecting element (32) assigned thereto, for the purposes of being subjected only to shear with the lock mechanism (24), is provided with a cutout (34) which is open on one side and in which a shoulder (36) which is assigned to the lock mechanism (24) or to the lock mechanism element (28) can be displaced until it bears against the bottom (38) of the cutout (34).

7. Lock according to at least one of the preceding claims, **characterized in that**, for subjecting a respective additional locking element (48) or the connecting element (30) assigned thereto only to tension with the lock mechanism (24), a hook-and-slot connection is provided.

8. Lock according to at least one of the preceding claims, **characterized in that** the two additional locking elements (48, 50) are connected, in a plane, to the lock mechanism (24) or the lock mechanism element (28) .

9. Lock according to at least one of the preceding claims, **characterized in that** the two additional locking elements (48, 50) are connected, with an offset in relation to each other, to the lock mechanism (24) or the lock mechanism element (28).

10. Lock according to Claim 9,
**characterized in that** one of the two additional locking elements (48, 50) or the connecting element (30, 32) assigned thereto is connected by way of a cranked intermediate element (42) to the lock mechanism (24) or the lock mechanism element (28).

11. Lock according to at least one of the preceding claims, **characterized in that** the main locking element (14, 14A) is mounted in the lock case (12) and the additional locking elements (48, 50) are each mounted in a dedicated locking box.

12. Lock according to at least one of the preceding claims, **characterized in that** at least one cross latch (15, 15A, 15B) is arranged adjacent to the main locking element (14, 14A) and/or to the additional locking element (48, 50), wherein the at least one cross latch (15, 15A, 15B) in each case comprises a first latch element (16, 16A, 16B) and a second latch element (18, 18A, 18B), which are arranged so as to be able to pivot in relation to each other.

13. Lock according to Claim 12,
**characterized in that** the at least one cross latch (15) is embodied as a divided cross latch which comprises a first cross latch element (16), which is arranged above the main locking element (14) and/or the additional locking element (48, 50), and a second cross latch element (18), which is arranged below the main locking element (14) and/or the additional locking element (48, 50) .

14. Lock according to Claim 12,
**characterized in that** a first cross latch (15A) is arranged above the main locking element (14) and/or the additional locking element (48, 50) and a second cross latch (15B) is arranged below the main locking element (14) and/or the additional locking element (48, 50).

15. Lock according to at least one of the preceding claims, **characterized in that** it is embodied as a panic lock for an emergency escape path.

## Revendications

1. Serrure (10) comprenant plusieurs éléments de verrouillage (14, 14A, 48, 50), qui peuvent à chaque fois être déplacés entre une position de verrouillage sortie et une position de déverrouillage rentrée, les éléments de verrouillage (14, 14A, 48, 50) comprenant un élément de verrouillage principal (14, 14A) pouvant être actionné par le biais d'un mécanisme de serrure (24) disposé dans une boîte de serrure (12) et au moins un élément de verrouillage supplémentaire (48, 50) qui est précontraint dans sa position de verrouillage sortie par la force d'un ressort et qui peut être sollicité par le mécanisme de serrure (24), par le biais d'une connexion par engagement par correspondance de formes, seulement dans la direction d'ouverture (26) dans laquelle il est déplacé, à l'encontre de la force de ressort, hors de sa position de verrouillage sortie jusque dans sa position de déverrouillage rentrée,
**caractérisée en ce qu'**un élément de verrouillage supplémentaire (48) est commandé seulement en traction avec une région d'extrémité du mécanisme de serrure (24) ou de l'élément de mécanisme de serrure (28) et un élément de verrouillage supplémentaire de plus (50) est commandé seulement en poussée avec une région d'extrémité opposée du mécanisme de serrure (24) ou de l'élément du mécanisme de serrure (28).

2. Serrure selon la revendication 1,
**caractérisée en ce qu'**un élément de verrouillage supplémentaire respectif (48, 50) est commandé seulement en traction ou seulement en poussée avec le mécanisme de serrure (24) de telle sorte qu'il puisse être sollicité par le mécanisme de serrure par le biais d'un déplacement de traction ou d'un déplacement de poussée dans la direction d'ouverture (26) et qu'il se produise une course libre dans la direction opposée.

3. Serrure selon la revendication 1, **caractérisée en ce que** l'élément de verrouillage principal (14, 14A) peut être actionné par le biais d'un élément de mécanisme de serrure (28) comme par exemple une coulisse de serrure ou similaire et un élément de verrouillage supplémentaire respectif (48, 50) est commandé seulement en traction ou seulement en poussée avec l'élément de mécanisme de serrure (28) .

4. Serrure selon au moins l'une quelconque des revendications précédentes,
**caractérisée en ce qu'**un élément de verrouillage supplémentaire respectif (48, 50) peut être sollicité dans la direction d'ouverture (26), par le biais d'un élément de liaison associé à celui-ci (30, 32), par le mécanisme de serrure (24).

5. Serrure selon la revendication 4,
**caractérisée en ce que** l'élément de liaison (30, 32) associé à un élément de verrouillage supplémentaire respectif (48, 50) est seulement commandé en traction ou seulement en poussée avec le mécanisme de serrure (24) ou l'élément de mécanisme de serrure (28).

6. Serrure selon au moins l'une quelconque des revendications précédentes,
**caractérisée en ce qu'**un élément de verrouillage supplémentaire respectif (50) ou l'élément de liaison associé à celui-ci (32) est pourvu d'un évidement (34) ouvert d'un côté pour une commande seulement en poussée avec le mécanisme de serrure (24), dans lequel évidement peut être déplacée une saillie (36) associée au mécanisme de serrure (24) ou à l'élément de mécanisme de serrure (28) jusqu'à ce qu'elle vienne en butée contre le fond (38) de l'évidement (34).

7. Serrure selon au moins l'une quelconque des revendications précédentes,
**caractérisée en ce qu'**il est prévu une liaison à crochet et trou oblong pour une commande seulement en traction d'un élément de verrouillage supplémentaire respectif (48) ou de l'élément de liaison (30) associé à celui-ci avec le mécanisme de serrure (24).

8. Serrure selon au moins l'une quelconque des revendications précédentes,
**caractérisée en ce que** les deux éléments de verrouillage supplémentaires (48, 50) sont raccordés dans un plan au mécanisme de serrure (24) ou à l'élément de mécanisme de serrure (28).

9. Serrure selon au moins l'une quelconque des revendications précédentes,
**caractérisée en ce que** les deux éléments de verrouillage supplémentaires (48, 50) sont raccordés de manière décalée l'un par rapport à l'autre au mécanisme de serrure (24) ou à l'élément de mécanisme de serrure (28).

10. Serrure selon la revendication 9,
**caractérisée en ce que** l'un des deux éléments de verrouillage supplémentaires (48, 50) ou l'élément de liaison (30, 32) associé à celui-ci est relié au mécanisme de serrure (24) ou à l'élément de mécanisme de serrure (28) par le biais d'un élément intermédiaire coudé (42).

11. Serrure selon au moins l'une quelconque des revendications précédentes,
**caractérisée en ce que** l'élément de verrouillage principal (14, 14A) est supporté dans la boîte de serrure (12) et les éléments de verrouillage supplémentaires (48, 50) sont chacun supportés dans une boîte de fermeture propre.

12. Serrure selon au moins l'une quelconque des revendications précédentes,
**caractérisée en ce qu'**au moins un pêne croisé (15, 15A, 15B) est disposé à côté de l'élément de verrouillage principal (14, 14A) et/ou à côté de l'élément de verrouillage supplémentaire (48, 50), l'au moins un pêne croisé (15, 15A, 15B) comprenant à chaque fois un premier élément de pêne (16, 16A, 16B) et un deuxième élément de pêne (18, 18A, 18B) qui sont disposés de manière à pouvoir pivoter l'un par rapport à l'autre.

13. Serrure selon la revendication 12,
**caractérisée en ce que** l'au moins un pêne croisé (15) est réalisé sous forme de pêne croisé divisé qui comprend un premier élément de pêne croisé (16) disposé au-dessus de l'élément de verrouillage principal (14) et/ou de l'élément de verrouillage supplémentaire (48, 50) et un deuxième élément de pêne croisé (18) disposé en dessous de l'élément de verrouillage principal (14) et/ou de l'élément de verrouillage supplémentaire (48, 50).

14. Serrure selon la revendication 12,
**caractérisée en ce qu'**un premier pêne croisé (15A) est disposé au-dessus de l'élément de verrouillage principal (14) et/ou de l'élément de verrouillage supplémentaire (48, 50) et un deuxième pêne croisé (15B) est disposé en dessous de l'élément de verrouillage principal (14) et/ou de l'élément de verrouillage supplémentaire (48, 50).

15. Serrure selon au moins l'une quelconque des revendications précédentes,
**caractérisée en ce qu'**elle est réalisée sous forme de serrure panique pour une issue de secours.
